# EUROPÄISCHE PATENTANMELDUNG

(11) **EP 1 529 728 A1**
(43) Veröffentlichungstag der Anmeldung: **11.05.2005**
(21) Anmeldenummer: 04405680.2
(22) Anmeldetag: 05.11.2004
(51) Int. Cl.: B65B 61/20, B31B 11/00

(54) **Verfahren zum Einlegen von Gefachen und eine Vorrichtung zur Durchführung des Verfahrens**

(30) Priorität: 05.11.2003 CH 19002003
(71) Anmelder: INVOLVO AG, CH-5624 Bünzen (CH)
(72) Erfinder: Roth, Oscar, 5622 Waltenschwil (CH)
(74) Vertreter: Gachnang, Hans Rudolf

(57) **Zusammenfassung**

Die Vorrichtung (1) zum Einlegen/Einschiessen von Gefachen (3) trägt die Gefache (3) während des gesamten Transportwegs vom Magazin (13) bis zur übergabestelle (X) direkt über den auf einem Förderband (7) kontinuierlich geförderten Gebinden (5). Die Gefache (3) sind zu jedem Zeitpunkt bis zum Beginn des Einschiessens gehalten.

## Beschreibung

Gegenstand der Erfindung ist ein Verfahren zum Einlegen von Gefachen zwischen auf einem Fördermittel transportierten, in Gruppen zusammengestellten Gebinden gemäss Oberbegriff des Patentanspruchs 1. Gegenstand der Erfindung ist weiter eine Vorrichtung zur Durchführung des Verfahrens gemäss Patentanspruch 5.

Gebinde aus Glas oder Metall, insbesondere solche mit einer Bedruckung der Mantelfläche können während des Transports, z.B. auf Lastwagen, durch Erschütterungen und gegenseitige Reibung beschädigt werden. Um die gegenseitige Reibung der Mantelflächen dieser Gebinde zu vermeiden, ist es bekannt, so genannte Gefache zwischen die benachbarten Gebinde einzufügen. Die Gefache bestehen aus Papier oder Pappe. Damit sich die einzelnen Gefacheblätter kreuzweise zusammenfügen lassen, sind sie mit Schlitzen versehen. Diese ermöglichen es auch, die Gefache vor Gebrauch, d.h. zwischen deren Herstellung beim Papierverarbeiter und dem Einfügen zwischen die Gebinde auf einer Abfüllmaschine zusammenzuklappen. Gefache für sechs gruppenweise zusammengefügte Gebinde umfassen folglich einen langen Gefacheteil und zwei quer dazu angeordnete kürzere, in den längeren eingesteckte Gefacheteile. Für Zwölferpackungen sind zwei längs verlaufende und drei quer dazu liegende Gefacheteile miteinander verbunden. Letztere lassen sich auf der Abfüllmaschine leicht aus einem Magazin mit einem Stapel zusammengefalteter Gefache entnehmen und dann geöffnet, d.h. die Gefacheteile stehen rechtwinklig zueinander, über eine Gruppe von Gebinden führen und von oben zwischen diese einzuschiessen. Probleme verursachen Gefache insbesondere für nur vier oder sechs Gebinde, da diese eine geringe Standfähigkeit haben und beim Vorschieben das eine oder beide lose am längeren Gefacheteil aufgesteckten kürzeren Gefacheteile nicht in rechtwinkliger Lage verharren. Es gelingt jedoch nur zuverlässig, die Gefache zwischen die auf einem Transportband geführten zu Gruppen zusammengestellten Gebinde einzuschiessen, wenn die rechtwinklige Lage der Gefacheteile beim Einschiessen exakt eingehalten wird.

Aufgabe der vorliegenden Erfindung ist die Schaffung eines Verfahrens sowie einer Vorrichtung zur Durchführung des Verfahrens, mit dem bzw. der auch zwei- und dreiteilige Gefache einer Vierer- oder Sechsergruppe von Gebinden sicher zugeführt werden können.

Gelöst wird diese Aufgabe durch ein Verfahren gemäss den Merkmalen des Patentanspruchs 1 sowie eine Vorrichtung gemäss den Merkmalen des Patentanspruchs 5.

Es gelingt, die vom Stapel abgesaugten Gefache bis über die auf dem Förderband vorbeigeführten Gebinde dauernd festzuhalten und die Gefache exakt zwischen die Gebinde einzuschiessen. Das bisher bekannte Verfahren, das aus zwei Schritten bestand, nämlich das Absaugen/öffnen mit dem Saugkopf und Überbringen und Einschiessen mit einem zusätzlichen Transportmittel vereinfacht sich auf einen einzigen Arbeitsschritt, nämlich das Absaugen/öffnen und Überbringen mit dem gleichen Element an bzw. zwischen die zu Gruppen zusammengefügten Gebinde.

Anhand eines illustrierten Ausführungsbeispiels wird die Erfindung näher erläutert. Es zeigen
- Figur 1: eine Seitenansicht einer Vorrichtung zum Einlegen von Gefachen im Zeitpunkt der Übernahme des Gefaches aus einem Vorrat,
- Figur 2: eine Ansicht aus Richtung des Pfeiles A in Figur 1 der Vorrichtung,
- Figur 3: eine Aufsicht auf den Übernahme-/Übergabebereich der Vorrichtung.

In der Seitenansicht gemäss Figur 1 ist die Vorrichtung 1 zum Einlegen von Gefachen 3 zwischen gruppenweise zusammengestellte Gebinde 5, wie Flaschen, Dosen etc. dargestellt. Die Gebinde 5 stehen auf einem Transportband 7 als Transportmittel, dessen oberes Trum in Figur 1 von links nach rechts geführt wird (Pfeil P). Die in einer nicht dargestellten Abfüllanlage zuvor gefüllten Gebinde 5 sind im dargestellten Ausschnitt der Abfüll- und Verpackungsanlage 1 bereits zu Gruppen von acht Gebinden 5 zusammengestellt, je vier Gebinde in zwei Reihen. Selbstverständlich können auch Gruppen mit weniger oder mehr Gebinden mit Gefachen 5 bestückt werden. Die Vorrichtung 1 ist auf einem Sockel oder Gestell 9, das auf dem Boden 11 steht, abgestützt.
Die Gefache 3 sind stehend in einem Magazin 13 in zusammengeklapptem Zustand als Stapel 14 aufgereiht. Das zuvorderst liegende Gefache 3' ist entlang mindestens eines Teils seiner beiden Seitenkanten durch geeignete Mittel abgestützt und gehalten. Die zentrale Fläche zwischen den beiden Abstützungen, die nicht dargestellt sind, ist frei zugänglich für vorzugsweise paarweise übereinander angeordnete Saugnäpfe 15 an Saugköpfen 17. Die Saugköpfe 17 umfassen je einen vertikal liegenden Träger 19, der um eine vertikal angeordnete Achse C um 90° schwenkbar ist. Die Saugköpfe 17 bzw. Träger 19 sind an einem horizontal angeordneten Ausleger 21 in Schwenklagern 23 befestigt. Die Verbindung zwischen den Trägern 19 der Saugköpfe 17 mit dem Schwenklager 23 erfolgt über Schwenkzapfen 25, an deren oberen Ende je ein Zahnritzel 27 befestigt ist. Die Zahnritzel 27 stehen in Eingriff mit einer Zahnstange 29, welche auf dem Ausleger 21 längs geführt ist. Die Zahnstange 29 steht in Verbindung mit einer Schubstange 31, welche mit einer daran drehbar befestigten Führungsrolle 33 in einer Führungsnut 35 geführt ist. Die Führungsnut 35 ist in einem Führungsprofil 37 eingelassen. Im Gegensatz zum Führungsprofil 37, das fest mit einer Tragplatte 39 verbunden ist, ist der Ausleger 21 mit den Saugköpfen 17 auf einer Schiene 41 entlang der Tragplatte 39 verfahrbar.

Eine auf einer motorisch antreibbaren Welle 43 sitzende Kurbel 45 steht über einer Kurbelstange 47 in Verbindung mit dem Ausleger 21. Der Kurbeltrieb, bestehend aus der Kurbel 45 und der Kurbelstange 47 wird durch einen Antriebsmotor M2, vorzugsweise einen Servomotor, angetrieben. Durch die Kurbel 45 kann folglich der Ausleger 21 mit den daran angeordneten Saugköpfen 17 in horizontaler Richtung eine oszillierende Bewegung durchführen. Bei der Vorwärtsbewegung, d.h. in Figur 1 von links nach rechts, gleitet die Führungrolle 33 in der Führungsnut 35. Durch deren bogenförmigen oder in spitzem Winkel zur Vorschubrichtung liegenden Verlauf (vgl. Figur 3) wird die an der Schubstange 31 angelenkte Zahnstange 29 senkrecht zur Bewegungsrichtung des Trägers 19 verfahren und, da die Zähne der Zahnstange 29 mit den Zähnen des Zahnritzels 27 kämmen, erfolgt eine Drehbewegung der Saugnäpfe um 90° (vgl. Stellung der Saugnäpfe in Figur 1 am Gefache 3' und am geöffneten Gefache 3, rechte Seite).

Die Tragplatte 39 hängt an einem Schwenkarm 49, der um eine horizontale Achse D mittels einer weiteren Kurbelstange 51 und einem zweiten Kurbeltrieb 53 schwenkbar ist. Der zweite Kurbeltrieb 53 ist durch einen Elektroantrieb M1, vorzugsweise einen Servomotor, antreibbar.

Im folgenden wird die Funktionsweise der Vorrichtung bzw. das Einlegen von Gefachen 3 in die Zwischenräume zwischen gruppierten Gebinden 5 näher erläutert.
Aus dem von hinten (Figur 1 von links) manuell oder automatisch auffüllbaren Magazin 13 für zusammengeklappte Gefache 3 wird durch Ansetzen eines Vakuums an den im Beispiel zwei Saugnäpfen 15 durch jeden der drei Saugköpfe 17 das zuvorderst liegende Gefache 3' erfasst. Die Kurbel 45, welche die Kurbelstange 47 und damit den Ausleger 21 in die Übernahmestellung gemäss Figur 1 führt, liegt horizontal. Mit andern Worten, der Kurbelzapfen 55 liegt im Scheitel S' der horizontal verlaufenden Vor- und Rückschubbewegung für die Saugköpfe 17. Durch die sinusförmige Bewegung der Saugköpfe 17 ist deren Annäherung an die Vorderseite des Gefaches 3' sehr langsam erfolgt und den Saugnäpfen 15 bleibt damit genügend Zeit, ein Vakuum aufzubauen, um das Gefache 3' sicher zu erfassen. Danach wird das erfasste Gefache 3' wegen der sinusförmigen Bewegung langsam aus dem Magazin 13 herausgezogen, beschleunigt und im gegenüber liegenden Scheitel S" wieder abgebremst. Kurz vor dem Stillstand oder spätestens im Scheitel S" erreicht der Saugkopf 17 die Übergabestelle X. Diese befindet sich in Figur 1 rechts. Die Saugköpfe 17 sind dort der besseren Übersichtlichkeit halber nur angedeutet. Ersichtlich sind zwei Saugnäpfe 15, welche auf dem Weg zwischen der Übernahme am Magazin bis zur Stelle X um 90° gedreht worden sind. Die 90°-Drehung erfolgte durch die axiale Verschiebung der Zahnstange 29, welche mit den Zahnritzeln 27 an den Trägern 19 kämmt.
Bei stehendem Kurbeltrieb 51 fahren die Saugköpfe 17 in der Horizontalen vom Magazin 13 an die Stelle X, unter der sich die vorderste Gruppe von auf dem Transportband 7 stehenden Gebinden 5 befindet. In Figur 1 ist diese Gruppe noch nicht exakt unter dem Gefache 3 angelangt, weil nach dem Lösen des Gefaches 3 von den Saugnäpfen 15, vorzugsweise durch kurzfristigen Aufbau eines Überdrucks in den Saugnäpfen 15, eine gewisse Zeit verstreicht bis das Gefache 3 in freiem Fall die Gebinde 5 erreicht, welche kontinuierlich in Richtung des Pfeils P gefördert werden.
In der rein horizontalen Bewegung der Saugköpfe 17 lauert die Gefahr, dass die Gefache 3 während des verhältnismässig langen freien Falls ihre exakte Ausrichtung, wie sie durch die Saugnäpfe 15 während der Vorwärtsbewegung sichergestellt ist, verlieren. Aus diesem Grunde kann mit dem Kurbeltrieb 53 der Ausleger 21 mit den Saugköpfen 17 sowie dem daran hängenden Gefache 3 abgesenkt werden, und zwar so weit bis die untere Kante der Gefache 3 bei der Übergabe, d.h. beim Einschiessen in die Zwischenräume zwischen den Gebinden 5 nur geringfügig über den Hälsen der Gebinde 5 zu liegen kommt (nicht dargestellt). Durch diese Massnahme ist sichergestellt, dass einerseits die Gefache 3 im Zeitpunkt der Übergabe an die Gebinde 5 mit gleicher Vorschubgeschwindigkeit gefördert werden wie die Gebinde 5 und die Lage der Gefache 3 exakt mit dem Standort der Gebinde 5 auf dem Förderband 7 übereinstimmt.

Da auf einer Abfüllanlage nur selten stets gleichdimensionierte Gebinde abgefüllt werden, sieht die Erfindung vor, dass die Vorrichtung 1 mit wenigen Handgriffen an andere Dimensionen, andere Gruppengrössen und andere Geschwindigkeiten anpassbar ist. Zu diesen Zweck kann die ganze Vorrichtung und deren Antrieb bezüglich des Transportbandes 7 angehoben oder abgesenkt werden. Die Anpassung an unterschiedliche Gebinde (Höhe und Durchmesser) sowie Anzahl kann durch die softwaremässige Ansteuerung der Motoren ohne weitere Massnahmen erfolgen.

### Legende

- 1: Vorrichtung
- 3: Gefache
- 5: Gebinde
- 7: Transportband
- 9: Gestell
- 11: Boden
- 13: Magazin für 3
- 14: Stapel
- 15: Saugnäpfe
- 17: Saugkopf
- 19: Träger
- 21: Ausleger
- 23: Schwenklager
- 25: Schwenkzapfen
- 27: Zahnritzel
- 29: Zahnstange
- 31: Schubstange
- 33: Führungsrolle
- 35: Führungsnut
- 37: Führungsprofil
- 39: Tragplatte
- 41: Schiene
- 43: Welle
- 45: Kurbel
- 47: Kurbelstange
- 49: Schwenkarm
- 51: Kurbelstange
- 53: Kurbeltrieb
- 55: Kurbelzapfen

## Patentansprüche

1. Verfahren zum Einlegen von Gefachen (3) zwischen auf einem Fördermittel (7) transportierten und in Gruppen zusammengestellten Gebinden (5), umfassend folgende Verfahrensschritte:
- Absaugen eines gefalteten Gefaches (3) von einem Stapel (15) von Gefachen (3) mit einem Saugkopf (17),
- öffnen des Gefaches (3) durch eine Drehbewegung des Saugkopfes (17),
- Überführen des Gefaches (3) über die Gruppe von Gebinden und
- überführen des Gefaches (3) in die Zwischenräume zwischen den Gebinden (3),
**dadurch gekennzeichnet, dass**
- das Gefache (3) auf dem Transport zwischen dem Magazin (13) und der Übergabestelle (X) über der bewegten Gebindegruppe vom Saugkopf (17) dauernd festgehalten und
- über den Gebinden (5) durch Aufheben der Haltekraft des Saugkopfes (17) vom Saugkopf (17) gelöst wird und zwischen die Gebinde (5) fällt.

2. Verfahren nach Anspruch 1, **dadurch gekennzeichnet, dass** der mindestens eine Saugkopf (17) während des Transports des Gefaches (3) vom Magazin (13) zur Übergabestelle (X) nebst der horizontalen Vorwärtsbewegung eine Absenkbewegung ausführt.

3. Verfahren nach Anspruch 2, **dadurch gekennzeichnet, dass** die Vorschubbewegung einen sinusförmigen Verlauf aufweist.

4. Verfahren nach einem der Ansprüche 2 oder 3, **dadurch gekennzeichnet, dass** die Absenkbewegung einen sinusförmigen Verlauf aufweist.

5. Vorrichtung zur Durchführung des Verfahren nach Anspruch 1, umfassend als Fördermittel ein Förderband (7), auf dem zu Gruppen zusammengestellte Gebinde (5) zu einer Einwurfstelle (X) für die Gefache (3) über die Gebinde (5) führbar sind, ein Magazin (13) für in einem Stapel (14) angeordnete zusammengefaltete Gefache (3), an dessen vorderen Ende der Stapel (14) gehalten ist, einen Saugkopf (17) mit mindestens einem Saugnapf (15), welcher mit dem Saugkopf (17) schwenkbar gehalten ist und ein Vorschubelement (21) zum Vorschieben des Saugkopfes (17), **dadurch gekennzeichnet, dass** das Vorschubelement (21) zwischen der Übernahmestelle am vorderen Ende des Stapels (14) und der Übergabestelle (X) über den gruppierten Gebinden (5) verfahrbar und zum öffnen der Gefache (3) ausgebildet ist.

6. Vorrichtung nach Anspruch 1, **dadurch gekennzeichnet, dass** als Vorschubelement ein zwischen dem Magazin (13) und der Übergabestelle (X) über den Gebinden (5) auf einer Längsführung (37) verfahrbarer Ausleger (21) mit mindestens einem daran befestigten schwenkbaren Saugkopf (17) vorgesehen ist.

7. Vorrichtung nach Anspruch 6, **dadurch gekennzeichnet, dass** die Längsführung (37) um eine horizontale Achse schwenkbar gelagert ist und durch ein Antriebsmittel (53) während des Verfahrens des Auslegers (21) absenk- und anhebbar ist.

8. Vorrichtung nach einem der Ansprüche 6 oder 7, **dadurch gekennzeichnet, dass** in der Längsführung (37) Mittel zum Schwenken des mindestens einen Saugkopfs (17) um 90° ausgebildet ist.

9. Vorrichtung nach Anspruch 8, **dadurch gekennzeichnet, dass** als Mittel zum Schwenken der Saugköpfe (17) eine Führungsnut (33) in der Längsführung (37) eingelassen ist und eine Führungsrolle (33) aufnimmt, welche eine daran befestigte Zahnstange (29) quer zur Vorschubrichtung bewegt und dass die Zahnstange (29) mit einem Zahnritzel (27) am Saugkopf (17) kämmt.
